# FASCICULE DE BREVET EUROPEEN

(11) **EP 2 138 208 B1**
(45) Date de publication et mention de la délivrance du brevet: **31.08.2011**
(21) Numéro de dépôt: 09163059.0
(22) Date de dépôt: 18.06.2009
(51) Int. Cl.: A63C 5/07, A63C 5/075

(54) **Perfectionnement pour planche de glisse sur neige**
Verbessertes Schneegleitbrett
Improved snow gliding board

(30) Priorité: 24.06.2008 FR 0803529
(43) Date de publication de la demande: 30.12.2009
(73) Titulaire: Skis Rossignol, 38430 Moirans (FR)
(72) Inventeur: Puget, Nicolas, 74940, ANNECY LE VIEUX (FR); Magnac, Grégory, 38400, SAINT MARTIN D'HERES (FR); Claeyssen, Frank, 38240, MEYLAN (FR)
(74) Mandataire: Gasquet, Denis

(56) Documents cités:
- EP-A- 0 743 081
- EP-A1- 0 580 935
- WO-A-03/049821
- WO-A-2007/022923

## Description

La présente invention se rapporte à une planche de glisse sur neige telle qu'un ski, un monoski, un surf, ou autre. Elle concerne plus particulièrement un perfectionnement relatif à une planche de glisse comportant au moins une embase, et qui comprend des moyens permettant le réglage des caractéristiques de la dite planche de glisse et donc de son comportement sur la neige, et notamment sa tenue dans les trajectoires et ses caractéristiques vibratoires.

La pratique des sports de glisse fait de plus en plus d'adeptes et a terriblement évolué ces dernières années avec des pratiquants de plus en plus exigeants quant à la qualité des produits. Tel est, par exemple, le cas des sports de glisse sur neige.

On connaît déjà de très nombreux modèles de planches de glisse, et notamment de skis, qui sont constitués par une poutre de forme allongée dont l'extrémité avant est relevée pour constituer la spatule, tandis que la surface inférieure comprend une semelle de glissement bordée par des carres métalliques.

Malgré tous les efforts développés par les constructeurs pour satisfaire la clientèle, il n'existe pas, à ce jour, de ski associant parfaitement le confort d'utilisation à des caractéristiques satisfaisantes de comportement dans les trajectoires, et notamment de comportement dynamique, quel que soit le type de terrain, et quel que soit l'utilisateur, dans des conditions de neige variables.

Certaines tentatives ont été faites, comme par exemple par les constructions divulguées par les brevets FR 2 678 517 et la demanderesse a également proposé dans son brevet FR 2 575 393 un autre dispositif.

Les skis connus à ce jour, même s'ils sont déjà très perfectionnés ne sont pas totalement satisfaisants, et peuvent encore être perfectionnés, et c'est le but de la présente invention, en proposant un ski comprenant des moyens de réglage permettant d'intervenir sur les caractéristiques du ski, comme par exemple ses caractéristiques en flexion et ses caractéristiques vibratoires. Dans l'invention et dans le document WO 03/049821, ces moyens de réglage utilisent les caractéristiques d'un fluide magnéto rhéologique, ce type de fluide étant tel que sa viscosité est variable en fonction du champ magnétique dans lequel il se trouve.

Ainsi, la planche de glisse sur neige telle qu'un ski, un monoski ou un surf, de plan vertical de symétrie générale, comportant une partie principale, dite corps ou embase, ayant la forme d'une poutre allongée ayant sa propre distribution d'épaisseur, de ligne de côte, de largeur et de raideur, et peut être de tous types et de constitutions, et qui est constituée par une zone centrale dite de patin prolongée vers l'avant par une partie avant relevée à son extrémité pour constituer une spatule, et vers l'arrière par une partie arrière terminée par un talon, tandis que la planche comprend au moins une enceinte contenant du fluide magnéto rhéologique dont une partie est soumise à un champ magnétique, est selon l'invention **caractérisée en ce que** l'enceinte comprenant le fluide magnéto rhéologique comprend une lame mobile, prolongée vers l'extérieur par une tige qui fait saillie à l'extérieur de l'enceinte et dont l'extrémité libre est fixée à l'embase, ainsi, suivant la valeur du champ magnétique sollicitant le fluide, la lame se déplace dans ce fluide plus ou moins facilement, l'enceinte avec sa lame et sa tige constituant ainsi un ensemble pour intervenir sur les caractéristiques du ski, car ainsi, lors du déplacement de la lame dû à la flexion du ski, il résulte un cisaillement du fluide de l'enceinte et donc un amortissement.

Selon une caractéristique complémentaire, l'enceinte est formée au niveau supérieur et inférieur par des plaques ferromagnétiques, une plaque supérieure et une plaque inférieure, et au niveau de l'avant et de l'arrière par des supports amagnétiques respectivement, qui servent de guide de déplacement pour d'une part la tige et d'autre part la pièce de retenue de la plaque mobile, afin de positionner correctement ladite lame dans le fluide magnéto rhéologique.

Selon une autre caractéristique les plaques ferromagnétiques sont prolongées à l'extrémité libre de l'enceinte pour loger un aimant permanent entre ces deux prolongements de plaques, tandis que la direction du flux magnétique dans cet aimant suit dans le sens de polarisation Nord-Sud puis la continuité du champ magnétique est assurée et passe par la plaque supérieure ferromagnétique, puis par le fluide et enfin par la plaque ferromagnétique inférieure pour revenir vers l'aimant.

Ajoutons que l'enceinte comprend des moyens de modification de l'intensité du champ magnétique, afin que l'ensemble pour intervenir sur les caractéristiques du ski, soit un ensemble de réglage.

Ainsi, selon d'autres caractéristiques l'aimant est mobile en translation, ou selon une variante de réalisation, le champ magnétique est réalisé par un électroaimant commandé par un circuit électrique.

Selon une variante de réalisation, l'ensemble de réglage est disposé dans la zone du patin, et est par exemple disposé dans une plate-forme, l'enceinte étant disposée dans l'épaisseur de la plate-forme dans la zone centrale laissée libre sous la chaussure.

Selon des caractéristiques complémentaires, le champ magnétique est réalisé par un aimant permanent, mobile ou fixe associé avec un shunt ou par un électroaimant commandé par un circuit électrique.

Notons que selon l'un des modes de réalisation, que l'axe général de l'ensemble de réglage s'étend longitudinalement dans le plan vertical de symétrie général du ski, tandis que selon un autre mode la planche comprend deux ensembles de réglage, qui sont disposés sur la partie avant ou arrière de l'embase, au-delà de la zone centrale du patin.

Ajoutons que l'ensemble de réglage est disposé dans la zone du patin, ou dans une plate-forme, l'enceinte étant disposée dans l'épaisseur de la plate-forme dans la zone centrale laissée libre sous la chaussure.

Notons que selon l'invention l'enceinte comprenant le fluide magnéto rhéologique comprend une lame mobile, prolongée vers l'extérieur par une tige qui fait saillie à l'extérieur de l'enceinte et dont l'extrémité libre est fixée à l'embase, ainsi, suivant la valeur du champ magnétique sollicitant le fluide, la lame se déplace dans ce fluide plus ou moins facilement, l'enceinte avec sa lame et sa tige constituant un ensemble de réglage.

D'autres caractéristiques et avantages de l'invention se dégageront de la description qui va suivre en regard des dessins annexés qui ne sont donnés qu'a titre d'exemples non limitatifs.
Les figures 1 à 8 et 12 à 15 ne représentent pas l'invention mais sont utiles à sa compréhension.
Les figures 1, 2 et 3 illustrent selon des représentations schématiques, trois exemples d'un système de réglage contenant le fluide magnéto rhéologique ne comportant pas les caractéristiques de l'invention.
Les figures 4, 4a, illustrent un ski, la figure 4 étant une vue de dessus tandis que la figure 4a est une vue latérale.
Les figures 5, à 8 illustrent selon des vues de dessus, quatre modes de réalisation d'un ski.
Les figures 7 et 8 illustrent deux variantes de réalisation qui diffèrent de l'invention.
Les figures 9, 10, et 11 représentent un mode de réalisation de l'invention.
La figure 9 est une vue de dessus du ski.
La figure 10 est une vue en coupe verticale et longitudinale du système de réglage de l'invention.
La figure 11 est une vue en coupe selon AA de la figure 10.
Les figures 12 à 15 représentent un autre mode d'utilisation du fluide magnéto rhéologique.
Les figures 12 et 13 étant une illustration d'un premier mode d'exécution, la figure 12 étant une vue latérale partielle et schématique du ski, et la figure 13 étant une vue de dessus.
Les figures 14 et 15 étant une illustration d'un deuxième mode d'exécution, la figure 14 étant une vue latérale partielle et schématique du ski, et la figure 15 étant une vue de dessus.
La figure 16 est une vue similaire à la figure 11 d'une variante de réalisation.

Selon l'invention afin d'intervenir sur les caractéristiques du ski, comme par exemple ses caractéristiques en flexion et ses caractéristiques vibratoires, des moyens de réglage sont prévus et ces moyens utilisent les caractéristiques d'un fluide magnéto rhéologique. Ce type de fluide est tel que sa viscosité apparente, est variable en fonction de l'intensité ou de l'influence du champ magnétique dans lequel il se trouve.

Les figures 1 à 8, représentent un ski utilisant un système de réglage basé sur un écoulement du fluide qui diffère de l'invention.

Ainsi selon l'invention les moyens de réglage prévus, sont constitués d'au moins une enceinte (1) comprenant le fluide magnéto rhéologique (2) dont une partie est soumise à un champ magnétique, dont l'intensité ou l'influence est réglable, grâce à des moyens de modification (30) de l'intensité du champ magnétique. Notons que le champ magnétique peut être généré par un électroaimant (3) relié à un circuit électrique et électronique, ou par un aimant permanent qui serait mobile.

Selon une variante non couverte par l'invention, l'enceinte (1) comprenant le fluide magnéto rhéologique (2) comprend deux chambres (1a, 1b), qui communiquent entre elle par un canal de laminage (10, 10', 10"), faisant communiquer les deux chambres (1a, 1b), afin de constituer un laminage du fluide au passage de l'une des chambres (1a ou 1b) vers l'autre chambre (1b ou 1a). Notons que l'électroaimant (3) est avantageusement disposé à proximité du canal de laminage pour contrôler et modifier les caractéristiques de l'écoulement du fluide au passage de l'une des chambres à l'autre chambre.

Les figures 1, 2 et 3 illustrent, pour cette variante, quelques exemples de réalisation de l'enceinte (1) contenant le fluide magnéto rhéologique (2).

La figure 1 illustre un premier mode de réalisation de cette variante selon lequel chacune des chambres (1a, 1b) comprend un piston mobile, respectivement, un premier piston (4a) pour la première chambre (1a) qui est une chambre d'actionnement, et un deuxième piston (4b) pour la deuxième chambre (1b) qui est une chambre de compensation de volume. Afin de jouer son rôle d'actionnement, le piston de la première chambre comprend une tige de piston (5) qui fait saillie à l'extérieur de la première chambre (1a), tandis que le deuxième piston mobile (4b) est sollicité par un ressort de compression (6). Par ailleurs ce dernier qui par une extrémité active le piston correspondant (4b) et par l'autre de ses extrémités s'appuie sur un bouchon de réglage (60), ce qui permet à l'utilisateur de régler la force initiale du ressort (6)

Notons que le canal de laminage (10) est réalisé sous forme d'un conduit de faible section reliant les deux chambres (1a, 1b), tandis que l'aimant permanent (3) est disposé par exemple en périphérie de ce conduit, et peut être plus ou moins éloigné de ce conduit pour modifier l'influence du champ magnétique sur le fluide..

La figure 2 illustre un deuxième mode de réalisation de cette variante selon lequel l'enceinte (1) comprend un piston mobile (4) délimitant les deux chambres (1a, 1b) tandis que le passage du fluide (2) d'une chambre à l'autre se fait par un canal de dérivation (10') dont l'écoulement est contrôlé par un aimant électroaimant permanent (3). Notons que le piston mobile (4) comprend une tige de piston (5) qui fait saillie à l'extérieur de l'enceinte (1).

La figure 3 illustre un autre mode de réalisation de cette variante selon lequel l'enceinte (1) comprend un piston mobile (4) délimitant les deux chambres (1a, 1b) tandis que le passage du fluide (2) d'une chambre à l'autre se fait par un canal de laminage (10") réalisé dans la tête du piston, qui comprend un aimant permanent (3). Notons que le piston mobile (4) comprend une tige de piston (5) qui fait saillie à l'extérieur de l'enceinte (1). Notons aussi que le laminage pourrait se faire périphériquement entre la périphérie du piston et la paroi de la chambre de l'enceinte.

Ajoutons que le dispositif comprend des moyens de modification de la valeur du champ magnétique (30) afin de pouvoir faire varier la viscosité du fluide magnéto rhéologique lors de son passage dans le canal de laminage, et permettre ainsi une modification des caractéristiques du ski et notamment ses caractéristiques dynamiques et vibratoires.

Ces moyens de réglage (30) peuvent être de type mécanique, comme par exemple celui illustré à la figure 1, selon lequel le réglage est réalisé par une vis (30) qui permet d'éloigner ou de rapprocher les aimants permanents, du canal de laminage (10), et ainsi faire varier la valeur du champ magnétique. Selon l'exemple illustré la vis (30) est bloquée en translation et comprend deux pas de vis contraire pour pouvoir déplacer simultanément les deux aimants, en rapprochement ou en éloignement.

Bien entendu la variation du champ magnétique pourrait être réalisée par divers moyens mécaniques comme par exemple des moyens par l'utilisation d'un shunt pour court circuiter le champ magnétique quand le shunt est mis en contact avec l'aimant permanent, mais également par des moyens électriques ou électronique, grâce à un électroaimant dont la puissance serait réglée par l'utilisateur par l'intermédiaire d'un circuit électronique, voir réglée automatiquement en fonction de paramètres détectés ou commandés par un capteur.

L'invention trouve son application pour des skis de type alpin, ou elle trouve toute sa dimension, mais elle peut s'appliquer à tout autre type de planche de glisse sur neige telle qu'un ski, un monoski, un surf, ou autre.

Les figures 4, 4a, 5, 6, 7 et 8, illustrent des modes de réalisation d'un ski auquel pourrait être adaptés les moyens de réglage de l'invention.

Les figures 4 à 8 représentent une planche de glisse sur neige (100), et notamment un ski de type ski alpin, de plan vertical de symétrie générale (P), comportant une partie principale, dite corps ou embase (20).

L'embase (20) a la forme générale d'une poutre allongée dont l'avant est relevé pour former une spatule (21). Ladite embase a sa propre distribution d'épaisseur, de ligne de côte, de largeur et de raideur et peut être de tous types et de constitutions. Ainsi, la poutre allongée constituant l'embase (20) peut être de tous types de conceptions telles que celles connues à ce jour comme, par exemple, du type sandwich, du type caisson, ou du type coque, ou bien encore du type associant coque et champs latéraux, pris seul ou en combinaison, voire mixte et constituée d'un ensemble d'éléments et de composants connus en eux-mêmes.

Ajoutons que l'embase comprend une zone centrale dite de patin (22) prolongée vers l'avant (AV), par une partie avant (23) relevée à son extrémité pour constituer la spatule (21), et vers l'arrière (AR), par une partie arrière (24) se terminant par un talon (25).

Selon l'exemple de réalisation qui diffère de l'invention, et illustré à la figure 4, les moyens de réglage (26), sont disposés sur la surface supérieure de la partie avant (23), au-delà de la zone centrale du patin (22). A cet effet le corps de l'enceinte est fixée à la surface supérieure de l'embase (20) par exemple juste devant la zone du patin (22), tandis que la tige de piston (5) qui fait saillie à l'extérieur de l'enceinte (1), s'étend vers l'avant (AV), pour être fixée par son extrémité avant (50), à l'embase dans une zone éloignée de la zone où est fixée l'enceinte. En d'autres termes la zone correspondant à l'enceinte est à une distance (D) de la zone où la tige de piston est fixée à l'embase, D étant compris par exemple entre 20% et 45 % de la longueur de l'embase.

Notons que la tige (5) permet lors de vibrations en flexion du ski de transformer les vibrations verticales en déplacement axial. Ainsi et avantageusement l'extrémité avant (50) de la tige (5) serait fixée à l'embase par l'intermédiaire d'une liaison pivotante pour permettre la rotation de la section droite du ski au point de liaison (50), et la récupération de l'effort longitudinal dans la tige (5).

L'enceinte (1) avec son piston et la tige de piston (5) constituent un ensemble de réglage (26) dont l'axe général longitudinal (X, X') s'étend longitudinalement dans le plan vertical de symétrie général (P) du ski.

Selon l'exemple de réalisation qui diffère de l'invention, et illustré à la figure 5, le ski comprend deux ensembles de réglage (26a, 26b), qui sont disposés comme précédemment, sur la partie avant (23) de l'embase, au-delà de la zone centrale du patin (22). Chacun des ensembles (26a, 26b), comprend comme précédemment une enceinte qui est fixée à l'embase par exemple juste devant la zone du patin, tandis que la tige de piston (5) qui fait saillie à l'extérieur de l'enceinte (1), s'étend vers l'avant, pour être fixée par son extrémité avant (50) à l'embase dans une zone éloignée de la zone où est fixée l'enceinte. On notera que selon cette réalisation le ski comprend deux ensembles de réglage latéraux, chacun des ensembles (26a, 26b) étant disposé de part et d'autre du plan vertical de symétrie général (P) du ski et s'étendent de façon divergente ou convergente.

Selon les réalisations qui diffère de l'invention, et représentées aux figures 4 et 5, l'ensemble ou les ensembles de réglage (26, 26a, 26b) est ou sont disposé(s) à la partie avant (23) de l'embase (20). Mais il pourrait en être autrement comme sur les figures 7 et 8, selon lesquelles l'ensemble (26) ou les ensembles (26a, 26b) de réglage est ou sont disposé(s) sur la partie arrière (24) de l'embase (20).

Il va de soit aussi que la tige de piston (5) pourrait s'étendre de l'une des extrémités de l'embase (20) vers la zone de patin (22).

La figure 6 est une illustration d'une variante de réalisation qui diffère de l'invention, et selon laquelle les moyens de réglage, constitués par au moins un ensemble de réglage (26) est disposé dans la zone du patin (22) et par exemple dans une plateforme (220). Cette dernière étant destinée à recevoir les fixations de retenue de la chaussure comme cela se fait de façon classique. Dans ce cas l'enceinte est disposée dans l'épaisseur de la plateforme dans la zone centrale laissée libre sous la chaussure. Comme nous l'avons dit précédemment la tige de piston (5) pourrait s'étendre de l'une des extrémités de l'embase (20) vers la zone de patin (22), et dans ce cas l'enceinte serait au moins partiellement logée dans une des extrémités de la plateforme.

Selon une autre variante l'enceinte (1) pourrait être dans la plateforme et la tige (5) correspondante ferait saillie sur le ski dans la zone avant (23) ou arrière (24).

Selon une variante de réalisation illustrée par les figures 9, 10 et 11, l'enceinte (1) comprenant le fluide magnéto rhéologique (2) ne comprend pas de piston, mais dans ce fluide il est prévu une lame mobile (5'). La lame mobile (5') disposée dans l'enceinte (1) qui comprend le fluide magnéto rhéologique (2) est prolongée vers l'extérieur par une tige (5a) qui fait saillie à l'extérieur de l'enceinte et dont l'extrémité libre (50') est fixée à l'embase (20).

Bien entendu, comme précédemment il est prévu des moyens de réglage (30) du champ magnétique. Ainsi, suivant la valeur du champ magnétique sollicitant le fluide, la lame se déplace dans ce fluide plus ou moins facilement. Lors du déplacement de la lame dû à la flexion du ski, il résulte donc un cisaillement plus ou moins important et donc un amortissement plus ou moins important.

Comme illustré à la figure 9 et 10, le champ magnétique est créé par un aimant permanent, et dans ce cas le réglage de la valeur du champ peut être réalisé par le champ de l'un des aimants que l'utilisateur pourrait choisir dans un ensemble d'aimants ou alors en modifiant la position de l'aimant par rapport à l'enceinte.

On notera que l'ensemble (26) formé par l'enceinte (1) et sa tige (5a) est destiné à intervenir sur les caractéristiques du ski

Selon ce mode de réalisation préféré, la lame mobile (5') se présente sous la forme d'une plaque mince. Cette dernière est avantageusement parallélépipédique et l'enceinte est de forme correspondante afin que le fluide magnéto rhéologique forme un film (F1, F2) entre le dessus et le dessous de la plaque et les parois interne de ladite enceinte.

Les figures 12 à 15 illustrent deux autres variantes d'exécution non couverte par la portée des revendications, selon laquelle il est utilisé l'effet de cisaillement d'une enceinte (1) souple contenant le fluide magnéto rhéologique. Dans ces réalisations l'enceinte (1) est constituée d'une enveloppe en matériau souple, qui contient le fluide magnéto rhéologique tandis que cette enceinte est recouverte d'une plaque de contrainte (11). Selon ces deux variantes d'exécution l'enveloppe souple constituant l'enceinte, travaille au cisaillement entre la surface supérieure de l'embase (20) et le dessous (110) de la plaque de contrainte (11). Bien entendu, comme précédemment, il est prévu de moyens de réglage (30) permettant de faire varier la valeur du champ magnétique pour faire varier les caractéristiques du fluide. On notera que la plaque de contrainte (11) peut avoir la même dimension que l'enceinte (1), comme cela est illustré par les figures 12 et 13, soit plus longue telle que cela est illustré aux figures 14 et 15, la plaque de contrainte étant alors reliée à l'embase (20) au-delà de la zone de l'enceinte. Il va de soit que comme précédemment, le dispositif comprend des moyens de réglage de l'influence du champ magnétique, grâce par exemple à un aimant permanent mobile ou un aimant permanent fixe associé à un shunt mobile.

La figure 16 est une vue similaire à la figure 11 d'une variante de réalisation de l'invention.

Selon cette variante, l'enceinte (1) comprenant le fluide magnéto rhéologique (2) ne comprend pas de piston, mais dans ce fluide il est prévu une lame mobile (5'). La lame mobile (5') disposée dans l'enceinte (1) qui comprend le fluide magnéto rhéologique (2) est prolongée vers l'extérieur par une tige (5a) qui fait saillie à l'extérieur de l'enceinte et dont l'extrémité libre est fixée à l'embase, comme cela est le cas pour la réalisation des figures 9, 10, 11. Bien entendu, il est prévu des moyens de réglage (30) du champ magnétique, et suivant la valeur du champ magnétique sollicitant le fluide, la lame se déplace dans ce fluide plus ou moins facilement. Lors du déplacement de la lame dû à la flexion du ski, il résulte donc un cisaillement plus ou moins important et donc un amortissement plus ou moins important. Ainsi, l'enceinte (1) est formée au niveau supérieur et inférieur par des plaques ferromagnétiques, une plaque supérieure (11a) et une plaque inférieure (11b), et au niveau de l'avant et de l'arrière par des supports amagnétiques respectivement (12a, 12b), qui servent de guide de déplacement pour d'une part la tige (5') et d'autre part la pièce de retenue (30) de la plaque mobile (5'), afin de positionner correctement ladite lame dans le fluide magnéto rhéologique.

Dans cette réalisation, il est prévu de prolonger les plaques ferromagnétiques à l'extrémité libre de l'enceinte pour loger un aimant permanent (300) entre ces deux prolongements de plaques.La direction du flux magnétique dans cet aimant suit la flèche indiquée (dans le sens de polarisation Nord-Sud) puis la continuité du champ magnétique est assurée et passe par la plaque supérieure ferromagnétique, puis par le fluide et enfin par la plaque ferromagnétique inférieure pour revenir vers l'aimant.

Pour régler le champ magnétique, il est possible soit de déplacer longitudinalement l'aimant, soit de déplacer longitudinalement une paroi verticale ferromagnétique (non représentée) vers l'extrémité de l'aimant pour réaliser au contact de l'aimant un shunt magnétique qui permettrait alors de court-circuiter totalement le champ magnétique et donc dans ce cas le flux magnétique ne pourrait plus traverser le fluide magnéto rhéologique.

Pour assurer l'étanchéité de l'enceinte, des membranes élastiques (110a, 110b) sont avantageusement positionnées aux liaisons entre les plaques ferromagnétiques et les supports amagnétiques.

Ajoutons que la tige (5a) qui fait saillie hors de l'enceinte (1) pourrait être en partie rigide, au moins dans son extrémité reliée à l'embase sachant que la liaison avec l'embase serait du type à rotule.

Bien entendu, l'invention n'est pas limitée aux modes de réalisation décrits et représentés à titre d'exemples, mais elle est définie par la portée des revendications qui suivent.

## Revendications

1. Planche de glisse sur neige (100) telle qu'un ski, un monoski ou un surf, de plan vertical de symétrie général (P), comportant une partie principale, dite corps ou embase (20), ayant la forme d'une poutre allongée ayant sa propre distribution d'épaisseur, de ligne de côte, de largeur et de raideur, et peut être de tous types et de constitutions, et qui est constituée par une zone centrale dite de patin (22) prolongée vers l'avant par une partie avant (23) relevée à son extrémité pour constituer une spatule (21), et vers l'arrière par une partie arrière (24) terminée par un talon (25), tandis que la planche comprend au moins une enceinte (1) contenant du fluide magnéto rhéologique (2) dont une partie est soumise à un champ magnétique, **caractérisée en ce que** l'enceinte (1) comprenant le fluide magnéto rhéologique (2) comprend une lame mobile (5'), prolongée vers l'extérieur par une tige (5a) qui fait saillie à l'extérieur de l'enceinte et dont l'extrémité libre (50') est fixée à l'embase (20), ainsi, suivant la valeur du champ magnétique sollicitant le fluide, la lame se déplace dans ce fluide plus ou moins facilement, l'enceinte (1) avec sa lame (5') et sa tige (5a) constituant ainsi un ensemble (26) pour intervenir sur les caractéristiques du ski, car ainsi, lors du déplacement de la lame dû à la flexion du ski, il résulte un cisaillement du fluide de l'enceinte et donc un amortissement.

2. Planche de glisse sur neige (100) selon la revendication 1, **caractérisée en ce que** l'enceinte (1) est formée au niveau supérieur et inférieur par des plaques ferromagnétiques, une plaque supérieure (11a) et une plaque inférieure (11b), et au niveau de l'avant et de l'arrière par des supports amagnétiques respectivement (12a, 12b), qui servent de guide de déplacement pour d'une part la tige (5') et d'autre part la pièce de retenue (30) de la plaque mobile (5'), afin de positionner correctement ladite lame dans le fluide magnéto rhéologique.

3. Planche de glisse sur neige (100) selon la revendication 2, **caractérisée en ce que** les plaques ferromagnétiques sont prolongées à l'extrémité libre de l'enceinte pour loger un aimant permanent (300) entre ces deux prolongements de plaques., tandis que la direction du flux magnétique dans cet aimant suit dans le sens de polarisation Nord-Sud puis la continuité du champ magnétique est assurée et passe par la plaque supérieure ferromagnétique, puis par le fluide et enfin par la plaque ferromagnétique inférieure pour revenir vers l'aimant.

4. Planche de glisse sur neige (100) selon l'une quelconque des revendications précédentes, **caractérisée en ce que** l'enceinte (1) comprend des moyens de modification (30) de l'intensité du champ magnétique, afin que l'ensemble (26) pour intervenir sur les caractéristiques du ski, soit un ensemble de réglage.

5. Planche de glisse sur neige (100) selon la revendication 4, **caractérisée en ce que** l'aimant est mobile en translation

6. Planche de glisse sur neige (100) selon la revendication 4, **caractérisée en ce que** une paroi verticale ferromagnétique est mobile en translation vers l'extrémité de l'aimant pour réaliser au contact de l'aimant un shunt magnétique qui permettrait alors de court-circuiter totalement le champ magnétique et donc dans ce cas le flux magnétique ne pourrait plus traverser le fluide magnéto rhéologique.

7. Planche de glisse sur neige (100) selon l'une quelconque des revendications précédentes, **caractérisée en ce que** le champ magnétique est réalisé par un aimant permanent (3), mobile ou fixe associé avec un shunt.

8. Planche de glisse sur neige (100) selon l'une quelconque des revendications 1 à 7, **caractérisée en ce que** le champ magnétique est réalisé par un électroaimant commandé par un circuit électrique.

9. Planche de glisse sur neige (100) selon l'une quelconque des revendications 1 à 8, **caractérisée en ce que** l'ensemble de réglage (26) est disposé dans la zone du patin (22).

10. Planche de glisse sur neige (100) selon la revendication 9, **caractérisée en ce que** l'ensemble de réglage (26) est disposé dans une plate-forme (220), l'enceinte étant disposée dans l'épaisseur de la plate-forme dans la zone centrale laissée libre sous la chaussure.

11. Planche de glisse sur neige (100) selon l'une quelconque des revendications précédentes, **caractérisée en ce que** l'axe général (X, X') de l'ensemble de réglage (26) s'étend longitudinalement dans le plan vertical de symétrie général (P) du ski.

12. Planche de glisse sur neige (100) selon l'une quelconque des revendications 1 à 10, **caractérisée en ce qu'**elle comprend deux ensembles de réglage (26a, 26b), qui sont disposés sur la partie avant (23) ou arrière (20) de l'embase, au-delà de la zone centrale du patin (22).

13. Planche de glisse sur neige (100) selon la revendication précédente, **caractérisée en ce que** les deux ensembles de réglage (26a, 26b) sont disposés de part et d'autre du plan vertical de symétrie général (P) du ski.

14. Planche de glisse sur neige (100) selon la revendication précédente, **caractérisée en ce que** les axes (X, X') des ensembles de réglage (26a, 26b) sont divergents.

15. Planche de glisse sur neige (100) selon la revendication 13, **caractérisée en ce que** les axes (X, X') des ensembles de réglage (26a, 26b) sont convergents

## Claims

1. Board for sliding on snow (100), such as a ski, a mono-ski or a snowboard, with a vertical plane of general symmetry (P), comprising a main part known as the body or base (20), which is in the form of an elongate beam with its own distribution of thickness, gradient line, width and rigidity, and can be of any type and constitution, and is constituted by a central area known as the runner (22), which is extended at the front by a front part (23) raised at its end in order to constitute a spatula (21), and is extended at the rear by a rear part (24) ending in a heel (25), whereas the board comprises at least one enclosure (1) containing magneto-rheological fluid (2), part of which is subjected to a magnetic field, **characterised in that** the enclosure (1) comprising the magneto-rheological fluid (2) comprises a mobile blade (5') which is expended towards the exterior by a rod (5a) which projects on the exterior of the enclosure, and the free end (50') of which is secured to the base (20), and thus, according to the value of the magnetic field which attracts the fluid, the blade is displaced in this fluid more or less easily, the enclosure (1) with its blade (5') and its rod (5a) thus constituting an assembly (26) to intervene on the characteristics of the ski, since therefore, during the displacement of the blade caused by the flexure of the ski, shearing of the fluid in the enclosure takes place, and consequently damping occurs.

2. Board for sliding on snow (100) according to claim 1, **characterised in that** the enclosure (1) is formed at the upper and lower level by ferromagnetic plates, i.e. an upper plate (11a) and a lower plate (11b), and at the level of the front and rear by non-magnetic supports respectively (12a, 12b), which act as a displacement guide firstly for the rod (5') and secondly for the part (30) for retention of the mobile plate (5'), in order to position the said blade correctly in the magneto-rheological fluid.

3. Board for sliding on snow (100) according to claim 2, **characterised in that** the ferromagnetic plates are extended at the free end of the enclosure in order to accommodate a permanent magnet (300) between these two extensions of plates, whereas the direction of the magnetic flow in this magnet follows the North-South direction of polarisation, then the continuity of the magnetic field is assured, and passes via the upper ferromagnetic plate, then via the fluid, and finally via the lower ferromagnetic plate in order to return to the magnet.

4. Board for sliding on snow (100) according to any one of the preceding claims, **characterised in that** the enclosure (1) comprises means (30) for modification of the intensity of the magnetic field, such that the assembly (26) is an adjustment assembly, in order to intervene on the characteristics of the ski.

5. Board for sliding on snow (100) according to claim 4, **characterised in that** the magnet is mobile in translation.

6. Board for sliding on snow (100) according to claim 4, **characterised in that** a vertical ferromagnetic wall is mobile in translation towards the end of the magnet, in order to provide in contact with the magnet a magnetic shunt which would then make it possible to short-circuit the magnetic field totally, and thus, in this case, the magnetic flow could no longer pass through the magneto-rheological fluid.

7. Board for sliding on snow (100) according to any one of the preceding claims, **characterised in that** the magnetic field is produced by a permanent, mobile or fixed magnet (3) which is associated with a shunt.

8. Board for sliding on snow (100) according to any one of claims 1 to 7, **characterised in that** the magnetic field is produced by an electromagnet which is controlled by an electric circuit.

9. Board for sliding on snow (100) according to any one of clams 1 to 8, **characterised in that** the adjustment assembly (26) is disposed in the area of the runner (22).

10. Board for sliding on snow (100) according to claim 9, **characterised in that** the adjustment assembly (26) is disposed in a platform (220), the enclosure being disposed in the thickness of the platform, in the central area which is left free below the boot.

11. Board for sliding on snow (100) according to any one of the preceding claims, **characterised in that** the general axis (X, X') of the adjustment assembly (26) extends longitudinally on the vertical plane of general symmetry (P) of the ski.

12. Board for sliding on snow (100) according to any one of claims 1 to 10, **characterised in that** it comprises two adjustment assemblies (26a, 26b), which are disposed on the front (23) or rear (20) part of the base, beyond the central area of the runner (22).

13. Board for sliding on snow (100) according to the preceding claim, **characterised in that** the two adjustment assemblies (26a, 26b) are disposed on both sides of the vertical plane of general symmetry (P) of the ski.

14. Board for sliding on snow (100) according to the preceding claim, **characterised in that** the axes (X, X') of the adjustment assemblies (26a, 26b) are divergent.

15. Board for sliding on snow (100) according to claim 13, **characterised in that** the axes (X, X') of the adjustment assemblies (26a, 26b) are convergent.

## Patentansprüche

1. Schneegleitbrett (100), beispielsweise Ski, Monoski oder Snowboard, beliebiger Art und beliebigen Aufbaus, mit einer allgemeinen vertikalen Symmetrieebene (P), umfassend einen Körper oder Sockel (20) genannten Hauptteil, der die Form eines länglichen Balkens mit eigener Dicken-, Maßlinien-, Breiten- und Steifigkeitsverteilung aufweist, und das aus einem Kufe (22) genannten mittleren Bereich besteht, der nach vorne durch einen zur Bildung einer Schaufel (21) an seinem Ende aufgebogenen vorderen Teil (23) und nach hinten durch einen mit einem Fersenteil (25) abschließenden hinteren Teil (24) verlängert ist, während das Brett mindestens einen Raum (1) umfasst, in dem eine magnetorheologische Flüssigkeit (2) enthalten ist, von der ein Teil einem magnetischen Feld unterworfen ist, **dadurch gekennzeichnet, dass** der die magnetorheologische Flüssigkeit (2) fassende Raum (1) ein bewegliches Blatt (5') umfasst, welches nach außen durch eine Stange (5a) verlängert ist, die aus dem Raum herausragt und deren freies Ende (50') am Sockel (20) befestigt ist, so dass sich das Blatt, je nach Stärke des die Flüssigkeit beanspruchenden magnetischen Felds, mehr oder weniger leicht in dieser Flüssigkeit bewegt, wobei der Raum (1) mit seinem Blatt (5') und seiner Stange (5a) auf diese Weise eine Einheit (26) bilden, um auf die Eigenschaften des Ski Einfluss zu nehmen, denn auf diese Weise kommt es bei der Bewegung des Blattes aufgrund der Verbiegung des Ski zu einer Scherung der im Raum enthaltenen Flüssigkeit und infolgedessen zu einer Dämpfung.

2. Schneegleitbrett (100) nach Anspruch 1, **dadurch gekennzeichnet, dass** der Raum (1) im oberen Bereich und im unteren Bereich durch ferromagnetische Platten, eine obere Platte (11a) und eine untere Platte (11b), und im vorderen und hinteren Bereich durch amagnetische Träger (12a, bzw. 12b) gebildet ist, welche einerseits der Stange (5') und andererseits dem Halteteil (30) der beweglichen Platte (5') als Führungen beim Verschieben dienen, um das Blatt in der magnetorheologischen Flüssigkeit korrekt zu platzieren.

3. Schneegleitbrett (100) nach Anspruch 2, **dadurch gekennzeichnet, dass** die sich ferromagnetischen Platten am freien Ende des Raumes fortsetzen, um zwischen diesen beiden Plattenfortsätzen einen Dauermagneten (300) aufzunehmen, während die Richtung des magnetischen Flusses in diesem Magneten der Polarisationsrichtung Nord-Süd folgt, sodass die Kontinuität des magnetischen Felds gewährleistet ist, und der Fluss die obere ferromagnetische Platte, dann die Flüssigkeit und schließlich die untere ferromagnetische Platte passiert, bevor er zum Magneten zurückkehrt.

4. Schneegleitbrett (100) nach einem der vorstehenden Ansprüche, **dadurch gekennzeichnet, dass** der Raum (1) Mittel zur Modifizierung (30) der Intensität des magnetischen Feldes umfasst, damit die Einheit (26), das heißt eine Verstelleinheit, auf die Eigenschaften des Ski Einfluss nehmen kann.

5. Schneegleitbrett (100) nach Anspruch 4, **dadurch gekennzeichnet, dass** der Magnet verschieblich ist.

6. Schneegleitbrett (100) nach Anspruch 4, **dadurch gekennzeichnet, dass** eine senkrechte ferromagnetische Wand zum Ende des Magneten hin verschieblich ist, um im Kontakt mit dem Magneten einen magnetischen Nebenschluss herzustellen, der es dann ermöglichen würde, das magnetische Feld komplett kurzzuschließen, wobei der magnetische Fluss in diesem Falle nicht mehr durch die magnetorheologische Flüssigkeit fließen könnte.

7. Schneegleitbrett (100) nach einem der vorstehenden Ansprüche, **dadurch gekennzeichnet, dass** das magnetische Feld durch einen Dauermagneten (3) hergestellt wird, der beweglich oder feststehend ist und einem Nebenwiderstand zugeordnet ist.

8. Schneegleitbrett (100) nach einem der Ansprüche 1 bis 7, **dadurch gekennzeichnet, dass** das magnetische Feld von einem durch einen Stromkreis gesteuerten Elektromagneten hergestellt ist.

9. Schneegleitbrett (100) nach einem der Ansprüche 1 bis 8, **dadurch gekennzeichnet, dass** die Verstelleinheit (26) im Bereich der Kufe (22) angeordnet ist.

10. Schneegleitbrett (100) nach Anspruch 9, **dadurch gekennzeichnet, dass** die Verstelleinheit (26) in einer Plattform (220) angeordnet ist, wobei der Raum in der Dicke der Plattform in dem unter dem Schuh freigelassenen mittleren Bereich angeordnet ist.

11. Schneegleitbrett (100) nach einem der vorstehenden Ansprüche, **dadurch gekennzeichnet, dass** sich die allgemeine Achse (X, X') der Verstelleinheit (26) längs in der allgemeinen vertikalen Symmetrieebene (P) des Ski erstreckt.

12. Schneegleitbrett (100) nach einem der Ansprüche 1 bis 10, **dadurch gekennzeichnet, dass** es zwei Verstelleinheiten (26a, 26b) umfasst, die im vorderen (23) oder hinteren Teil (20) des Sockels, jenseits des mittleren Bereichs der Kufe (22) angeordnet sind.

13. Schneegleitbrett (100) nach dem vorstehenden Anspruch, **dadurch gekennzeichnet, dass** die beiden Verstelleinheiten (26a, 26b) zu beiden Seiten der allgemeinen vertikalen Symmetrieebene (P) des Ski angeordnet sind.

14. Schneegleitbrett (100) nach dem vorstehenden Anspruch, **dadurch gekennzeichnet, dass** die Achsen (X, X') der Verstelleinheiten (26a, 26b) divergent verlaufen.

15. Schneegleitbrett (100) nach Anspruch 13, **dadurch gekennzeichnet, dass** die Achsen (X, X') der Verstelleinheiten (26a, 26b) konvergent verlaufen.
